# EUROPÄISCHE PATENTANMELDUNG

(11) **EP 4 675 042 A1**
(43) Veröffentlichungstag der Anmeldung: **07.01.2026**
(21) Anmeldenummer: 25186160.5
(22) Anmeldetag: 30.06.2025
(51) Int. Cl.: D21J 3/10

(54) **FORMKÖRPER FÜR EIN VORPRESSWERKZEUG ZUM VERPRESSEN VON DREIDIMENSIONALEN VORFORMLINGEN AUS EINEM FASERHALTIGEN MATERIAL UND VORPRESSSTATION**

(30) Priorität: 01.07.2024 DE 102024118514
(71) Anmelder: KIEFEL GmbH, 83395 Freilassing (DE)
(72) Erfinder: Hausmann, Matthias, 5091 Unken (AT); Schmidt, Fabian, 84478 Waldkraiburg (DE)
(74) Vertreter: DTS Patent- und Rechtsanwälte PartmbB

(57) **Zusammenfassung**

Es werden ein Formkörper für ein Vorpresswerkzeug zum Verpressen von dreidimensionalen Vorformlingen aus einem faserhaltigen Material und eine Vorpressstation mit einem Vorpresswerkzeug mit mindestens einem Formkörper beschrieben, wobei der Formkörper aus einem verformbaren Material besteht und eine Hülle aufweist, welche im Wesentlichen die Geometrie eines zu verpressenden Vorformlings abbildet, wobei der Formkörper mindestens eine integral mit der Hülle ausgebildete Stützstruktur aus verformbarem Material aufweist.

## Beschreibung

### Technisches Gebiet

Es werden ein Formkörper für ein Vorpresswerkzeug zum Verpressen von dreidimensionalen Vorformlingen aus einem faserhaltigen Material und eine Vorpressstation mit einem Vorpresswerkzeug mit mindestens einem Formkörper beschrieben.

Faserhaltige Materialen werden vermehrt eingesetzt, um bspw. Verpackungen für Lebensmittel (bspw. Schalen, Kapseln, Boxen, etc.) und Konsumgüter (bspw. elektronische Geräte etc.) sowie Getränkebehälter herzustellen. Es werden auch Alltagsgegenstände, wie bspw. Einwegbesteck und -geschirr, aus faserhaltigem Material hergestellt. Faserhaltige Materialien umfassen natürliche Fasern oder künstliche Fasern. In letzter Zeit wird vermehrt faserhaltiges Material eingesetzt, welches Naturfasern aufweist oder aus solchen besteht, die bspw. aus nachwachsenden Rohstoffen oder Altpapier gewonnen werden können. Die Naturfasern werden in einer sogenannten Pulpe mit Wasser und ggf. weiteren Zusätzen, wie z.B. Stärke, vermischt. Zusätze können zudem Auswirkungen auf die Farbe, die Barriereeigenschaften und mechanische Eigenschaften haben. Diese Pulpe kann einen Anteil von Naturfasern von bspw. 0,1 bis 10 Gew.-% aufweisen. Der Anteil an Naturfasern variiert in Abhängigkeit des Verfahrens, welches zur Herstellung von Verpackungen etc. angewandt wird, und der Produkteigenschaften des herzustellenden Produkts.

### Hintergrund

Die Herstellung von faserhaltigen Produkten aus einer Pulpe erfolgt in der Regel in mehreren Arbeitsschritten. Hierzu weist eine Faserverarbeitungseinrichtung mehrere Stationen bzw. Formstationen auf. In einer Formstation kann bspw. ein Ansaugen von Fasern in einer Kavität eines Ansaugwerkzeugs erfolgen, wodurch ein Vorformling geformt bzw. gebildet wird. Dazu wird die Pulpe in einem Pulpe-Vorrat bereitgestellt und das Ansaugwerkzeug mit mindestens einer Ansaugkavität, dessen Geometrie im Wesentlichen dem herzustellenden Produkt entspricht, zumindest teilweise in die Pulpe getaucht. Während des Eintauchens erfolgt ein Ansaugen über Öffnungen in der Ansaugkavität, die mit einer entsprechenden Saug-Einrichtung in Verbindung stehen, wobei sich Fasern aus der Pulpe an der Oberfläche der Ansaugkavität ansammeln. Die angesaugten Fasern bzw. ein Vorformling können anschließend über das Ansaugwerkzeug in ein Vorpresswerkzeug gebracht werden, wobei der Vorformling vorgepresst wird. Hierzu können bspw. elastische Formkörper zum Einsatz kommen, die zum Verpressen aufgeblasen werden und dabei einen Druck auf die Vorformlinge ausüben. Während dieses Vorpressvorgangs werden die Fasern im Vorformling verpresst und der Wassergehalt des Vorformlings reduziert. Alternativ kann die Bereitstellung von Vorformlingen mittels Schöpfen erfolgen, wobei ein Schöpfwerkzeug in die Pulpe getaucht wird und sich beim Hochfahren Fasern an Formteilen des Schöpfwerkzeugs ablagern.

Danach werden Vorformlinge in einer Heißpresseinrichtung zu fertigen Formteilen verpresst. Hierbei werden Vorformlinge in ein Heißpresswerkzeug eingebracht, welches bspw. eine untere Werkzeughälfte und eine obere Werkzeughälfte aufweist, die beheizt werden. In dem Heißpresswerkzeug werden die Vorformlinge in einer Kavität unter Wärmeeintrag verpresst, wobei durch den Druck und die Wärme Restfeuchte ausgebracht wird, so dass der Feuchtigkeitsgehalt der Vorformlinge von ca. 60 Gew.-% vor dem Heißpressen auf bspw. 5-10 Gew.-% nach dem Heißpressen reduziert wird. Der beim Heißpressen entstehende Wasserdampf wird während des Heißpressens über Öffnungen in den Kavitäten und Kanäle im Heißpresswerkzeug abgesaugt.

Ein Herstellungsverfahren und eine Faserverarbeitungseinrichtung dazu sind bspw. aus DE 10 2019 127 562 A1 bekannt.

Nachteilig bei den bekannten Vorrichtungen zum Vorpressen ist jedoch, dass die Verformung der elastischen Formkörper nur unzureichend und über die Geometrie von Vorformlingen unterschiedlich stark erfolgt, so dass vorgepresste Vorformlinge unterschiedlich starke Wandstärken und einen unterschiedlich hohen Feuchtigkeitsgehalt aufweisen. Dies führt im Weiteren dazu, dass solche Vorformlinge an dem Vorpresswerkzeug oder Ansaugwerkzeug haften bleiben und/oder reißen. Ferner kommt es bei Vorformlingen mit unterschiedlich feuchten Bereichen auch in einem späteren Heißpressprozess zu Beschädigungen, da diese Bereiche unterschiedlich schnell trocknen.

Elastische Formkörper benötigen zudem einen Stützkörper, damit die Formkörper nicht einfallen können. Aufgrund der notwendigen Stützkörper kann jedoch ein "Aufblasen" des elastischen Materials nur unzureichend erfolgen, so dass kein gleichmäßiger Pressdruck über die gesamte zu verpressende Fläche von Vorformlingen aufgebracht werden kann. Daher kommt es zu unterschiedlich stark vorgepressten Bereichen in Vorformlingen, die unterschiedliche Wandstärken und/oder Feuchtigkeitsgehalte aufweisen, was in nachfolgenden Prozessen (z.B. Heißpressen) zu einer Beschädigung und Zerstörung der (Vor-)Formlinge sowie einer Verlängerung von Taktzeiten (z.B. Pressdauer) und Erhöhung der Werkzeugtemperatur (z.B. Heißpresswerkzeug) führt.

### Aufgabe

Demgegenüber besteht die Aufgabe darin, eine Lösung anzugeben, welche die vorstehenden Probleme behebt und ein verbessertes Vorpressen von faserhaltigen Vorformlingen mit hohem Wassergehalt erlaubt, wobei Formkörper für Vorpresswerkzeuge und Vorpresswerkzeuge einfach ausgebildet sind und die Kosten im Hinblick auf Wartung, Instandhaltung und Betrieb reduziert sind. Weiterhin besteht eine Aufgabe darin, eine Alternativ zu den aus dem Stand der Technik bekannten Vorrichtungen zum Vorpressen von Vorformlingen aus einem faserhaltigen Material anzugeben.

### Lösung

Die vorstehend genannte Aufgabe wird durch einen Formkörper für ein Vorpresswerkzeug zum Verpressen von dreidimensionalen Vorformlingen aus einem faserhaltigen Material gelöst, wobei der Formkörper aus einem verformbaren Material besteht und eine Hülle aufweist, welche im Wesentlichen die Geometrie eines zu verpressenden Vorformlings abbildet, wobei der Formkörper mindestens eine integral mit der Hülle ausgebildete Stützstruktur aus verformbarem Material aufweist.

Die integrale Ausbildung der Stützstruktur zusammen mit der Hülle ermöglicht die Breitstellung einer Eigensteifigkeit für den Formkörper ohne einen zusätzlichen steifen Stützkörper, der im Stand der Technik bisher aus einem Metallblock gebildet worden ist, wobei ein solcher Metallblock zusätzlich Bohrungen aufweist, um Kanäle zur Zufuhr eines Mediums auszubilden, welches Medium dazu dient, den Formkörper "aufzublasen", damit die Presswirkung auf das faserhaltige Material eines Vorformlings bereitgestellt werden kann.

Das verformbare Material kann ein elastisches, flexibles Material sein, welches verformbar ist und grundsätzlich dazu bestrebt ist, nach einer Verformung in seine ursprüngliche Form zurückzukehren. Hierzu können verschiedene Materialien zum Einsatz kommen, welche nach Maßgabe der Stoffe und faserhaltigen Materialien abgestimmt ist, denen das Material ausgesetzt ist.

Je nach Ausbildung des mindestens einen Stützkörpers aus einem verformbaren Material kann ein solcher Stützkörper das Verhalten bzw. die Verformung (Verformverhalten) maßgeblich beeinflussen, so dass über die gesamte Oberfläche der Hülle ein gleichmäßiger Druck auf einen Vorformling bereitgestellt werden kann, so dass dieser nach dem Vorpressen einen im Wesentlichen gleichen Feuchtigkeitsgehalt und eine definierte Wandstärke aufweist. Hierzu kann die Stützstruktur bspw. strebenartig ausgebildete Verbindungsstränge aufweisen, die bspw. mit gegenüberliegenden inneren Flächen der Hülle verbunden sind, wobei beim Einbringen eines Mediums die Verformung der Hülle beeinflusst wird, weil die Verbindungsstränge einer Verformung entgegenwirken. Da die Verbindungsstränge ebenfalls wie die Hülle aus einem flexiblen Material bestehen, können diese bei einem im Inneren der Hülle vorherrschenden Druck, bspw. durch eingebrachtes Medium, auch verformt insbesondere gestreckt werden. Jedoch wirken die Verbindungsstränge einer Verformung der Hülle entgegen, so dass im Ergebnis im Bereich von Verbindungsstellen zwischen den Verbindungssträngen und der Innenseite der Hülle eine geringere Verformung der Hülle auftritt, wie in Bereichen der Hülle, die nicht mit Verbindungssträngen verbunden sind bzw. deren Abstand zu solchen Verbindungsstellen größer ist. Damit kann gezielt Einfluss auf die Verformbarkeit der Hülle von Formkörpern durch die Ausbildung und Anordnung von integral mit der Hülle ausgebildeten Stützkörpern genommen werden.

Die integrale Ausbildung der mindestens einen Stützstruktur mit der Hülle ermöglicht bspw. über mehrere Verbindungsstränge die Bereitstellung der Eigensteifigkeit, ohne dass die Hülle zusammenfallen kann oder bei Druck von außen negativ verformt wird, d.h. entgegen der vorgesehenen Formrichtung durch ein "Aufblähen" nach innen gedrückt wird. Dabei können mehrere Verbindungsstränge so angeordnet sein, dass einem Druck von außen stets mindestens eine innere Verbindung über mindestens einen Verbindungsstrang der mindestens einen Stützstruktur entgegenwirkt. In Summe kann damit durch eine entsprechende Ausbildung einer Stützstruktur (bspw. baumartig mit mehreren Ästen, welche selbst weitere Äste bzw. Zweige aufweisen, die mit der Innenseite der Hülle verbunden sind) jeglicher äußerer Einwirkung durch die Stützstruktur eine Kraft entgegenwirken. Im Rahmen der hierin offenbarten technischen Lehre sind damit Ausführungen mitumfasst, bei welchen durch einen Druck von außen die Hülle sich lokal um ein geringes Maß eindrücken lassen kann, jedoch sofort nach der Druckausübung selbstständig wieder in die Ausgangsform zurückgeht. Dies wird insbesondere durch das verformbare Material der Stützstruktur (und der Hülle) erreicht, welches elastisch ist.

Ein solcher Formkörper kann bspw. in einem additiven Fertigungsverfahren hergestellt werden, wobei sich bspw. mittels 3D-Druck sehr filigrane Ausführungen von Stützstrukturen fertigen lassen, die integral mit der Innenseite der Hülle verbunden sind, so dass eine optimierte Ausdehnung der Hülle bereitgestellt werden kann. Die Herstellung in einem additiven Fertigungsverfahren ermöglicht insbesondere eine Anpassung an tatsächlich benötige Wandstärken, Durchmesser und Wirkungrichtungen ohne Kompromisse. Zusammengefasst lässt sich damit ein Formkörper mit einer Stützstruktur herstellen, die exakt auf die Erfordernisse (z.B. Formverhalten) angepasst ist.

Weiterhin weist ein solcher Formkörper bereits einen Aufnahmeraum für ein Medium auf, welches eine Verformung bereitstellt.

In weiteren Ausführungen können Verbindungsstränge an ihrem Ende mehrere gegenüber einem mittleren Abschnitt dünnere, fadenartig ausgebildete Verbindungsfäden aufweisen, die sich über eine verhältnismäßig große Fläche erstrecken und damit über einen größeren Bereich mit der Innenseite der Hülle verbunden sein, so dass die Ausdehnung des verformbaren Materials zusätzlich beeinflusst und gesteuert werden kann.

In weiteren Ausführungen können sich das verformbare Material der mindestens einen Stützstruktur und das verformbare Material der Hülle im Hinblick auf ihre Elastizität unterscheiden, wobei sich darüber das Verformverhalten des Formkörpers, insbesondere der Hülle weiter beeinflussen lässt.

In weiteren Ausführungen kann die Hülle an einer zum Verpressen dienenden äußeren Oberfläche mindestens eine Erhebung aufweisen. Über die Erhebung kann ein Verpressen von faserhaltigem Material speziell in Übergängen, bspw. Übergang zwischen einer Bodenfläche eines faserhaltigen Vorformlings zu einer Seitenwand, erfolgen, wobei im Bereich des Übergangs nach dem Vorpressen keine Materialanhäufung des faserhaltigen Materials auftritt. Ferner lassen sich damit Vertiefungen in einem faserhaltigen Material beim Vorpressen erzeugen.

In weiteren Ausführungen kann die Hülle im Bereich der mindestens einen Erhebung eine größere Wandstärke gegenüber Bereichen der Hülle ohne mindestens eine Erhebung an der äußeren Oberfläche aufweisen. Somit lässt sich in diesen verstärkten Bereichen gezielt ein Verpressen erreichen, was aufgrund der Ausbildung der Erhebung resultiert und nicht nur durch die Ausdehnung des verformbaren Materials der Hülle. Dabei kann die Erhebung an ihrer Außenseite in eine Rinne oder Vertiefung (bspw. in einen Übergang) gedrückt werden, wobei die Innenseite der Hülle im Bereich der Erhebung in gleichem Maß verformt wird, wie angrenzende Bereiche ohne Erhebung. Durch die Erhebung lässt sich jedoch eine gezielte Verlagerung einer äußeren Oberfläche der Hülle in eine Vertiefung bringen, wozu die Wandstärke der Hülle im Bereich der Erhebung um die Stärke (Höhe) der Erhebung erhöht ist. Dies ist bspw. auch in Übergängen wie vorstehend beschrieben vorteilhaft, weil es damit nicht zu einer zu großen Materialverschiebung und/oder Komprimierung bei zu hohem Druck führt, was schließlich in einer zu dünn ausgebildeten Stelle führen könnte.

In weiteren Ausführungen kann die Hülle nach Maßgabe der Wandstärke der Hülle unterschiedlich stark verformbar sein. Dadurch lassen sich zum einen gezielt Bereiche des Vorformlings stärker bzw. schwächer verpressen und auf der anderen Seite auch eine konstante Presskraft über die gesamte Fläche oder einen definierbaren Bereich des Vorformlings einstellen, wenn die Hülle während des Vorpressens verformt wird.

In weiteren Ausführungen kann die mindestens eine Stützstruktur mindestens abschnittsweise eine offenporige Struktur und/oder mindestens einen Hohlraum aufweisen. Eine offenporige Struktur und ein Hohlraum können Abschnitte der mindestens einen Stützstruktur schwächen, so dass diese bspw. bei gleichem Durchmesser bzw. Querschnitt gegenüber Abschnitten ohne offenporige Struktur oder Hohlraum leichter verformbar bzw. elastischer sind. Hohlräume können verschiedenartig ausgebildet sein und bspw. länglich, tropfenförmig oder kugelartig ausgebildet sein.

In weiteren Ausführungen kann die Hülle mindestens abschnittsweise perforiert ausgebildet sein. Durch die perforierte Ausbildung kann zum Verformen eingebrachtes Medium (z.B. Gas bzw. Gasgemisch, wie bspw. Druck-/ oder Umgebungsluft), welches primär einen Vorformling über die elastische Hülle gegen eine korrespondiere Wand einer Kavität beim Vorpressen in einem Vorpresswerkzeug drückt, zusätzlich einen feuchten Vorformling durchdringen und dabei die Entwässerung beim Verpressen unterstützen. Weiterhin lässt sich damit ein allzu hoher Druck verhindern, so dass der elastische Formkörper gleichmäßiger verformt werden kann. Im Ergebnis können damit Vorformlinge besser entwässert werden, weil der Luftstrom durch den Vorformling durch dessen Sättigung zusätzlich Wasser austrägt.

In weiteren Ausführungen kann die mindestens eine Stützstruktur mindestens eine Strebe aufweisen, welche an mindestens einem ersten Ende mit der Hülle verbunden ist. Eine solche Strebe kann bspw. als Verbindungsstrang ausgebildet sein, wie vorstehend beschrieben.

In weiteren Ausführungen kann die mindestens eine Stützstruktur mindestens ein zweites Ende aufweisen, das mit einem Vorpresswerkzeug verbindbar ist. Bspw. kann die mindestens eine Stützstruktur mit einer Werkzeugaufnahme für einen Formkörper einer Werkzeugplatte verbunden werden, wobei die Werkzeugplatte ein Gegenlager bei der Verformung bereitstellt.

In weiteren Ausführungen kann die mindestens eine Stützstruktur mehrere Streben aufweisen, wobei nach Maßgabe der Position der Enden die Elastizität und ein Verformverhalten der Hülle bestimmbar sind. Die Streben können so ausgebildet sein, wie vorstehend beschrieben, wobei die Streben auch Verbindungsstränge aufweisen können, die eine baumartige Struktur mit mehreren Ästen und Zweigen aufweisen.

In weiteren Ausführungen kann der Formkörper einen Verbindungsbereich für ein Vorpresswerkzeug aufweisen, in dem eine integrierte Verbindungseinheit angeordnet ist. Über einen Verbindungsbereich und eine Verbindungseinheit können Formkörper lösbar mit einer Werkzeugaufnahme eines Vorpresswerkzeugs verbunden sein bzw. mit einer Werkzeugaufnahme verbunden werden, so dass ein Austausch zu Wartungszwecken, bei einem Produktwechsel etc. erfolgen kann.

Der Verbindungsbereich ist die Stelle, an welcher der Formkörper mit einem Vorpresswerkzeug verbunden und über die Verbindungseinheit mit einem Werkzeugteil verbindbar ist. Über die Verbindungseinheit kann der Formkörper bspw. mit einer Werkzeugkomponente eines Vorpresswerkzeugs, bspw. einer Werkzeugplatte, verbunden bzw. verbindbar sein. Eine integrierte Ausbildung umfasst bspw. Ausführungen, in welchen die Verbindungseinheit vollständig oder fast vollständig von dem flexiblen Material des Formkörpers umgeben ist. Im Verbindungsbereich treten hohe Belastungen beim Schließen zum Verpressen von Vorformlingen auf, so dass über die stärkere Ausbildung eine ausreichende Steifigkeit bereitgestellt wird, welche auch einer Beschädigung entgegenwirkt. Zudem kann damit ein Vorpressen von Vorformlingen in einem Randbereich erfolgen. Dazu wird durch die stärkere Wandstärke und insgesamt stärkere Ausbildung, welche durch mindestens ein Einlegeteil aus Metall (bspw. die Verbindungseinheit) noch verstärkt werden kann, eine ausreichend stabile Pressfläche bzw. gegenüber einem weiteren Werkzeug Pressgegenfläche bereitgestellt. Die Austauschbarkeit eines Formkörpers über die Verbindungseinheit ermöglich einen Werkzeugwechsel und eine Wartung, ohne dass bspw. eine Werkzeugplatte mit mehreren Formkörpern als Ganzes ausgetauscht oder gewartet werden muss.

In weiteren Ausführungen kann die mindestens eine Stützstruktur eine integrierte Verbindungeinheit für eine Verbindung mit einem Vorpresswerkzeug aufweisen.

In weiteren Ausführungen können die Hülle und die mindestens eine Stützstruktur mit einer gemeinsamen Verbindungseinheit verbunden sein oder eine gemeinsame Verbindungseinheit aufweisen.

In weiteren Ausführungen kann die Hülle in einem Verbindungsbereich geschlossen sein, wobei der Verbindungsbereich mindestens einen Anschluss zum Einleiten eines Mediums aufweist. Solche Formkörper mit integrierten Stützstrukturen lassen sich insbesondere durch additive Fertigungsverfahren herstellen, da auch innenliegende Strukturen bei im Wesentlichen geschlossenen Formkörper gefertigt werden können.

Weiterhin kann die Verbindungseinheit aus einem Metall oder einer Metalllegierung bestehen oder ein solches aufweisen. In weiteren Ausführungen kann die Verbindungseinheit mindestens ein Verbindungselement aufweisen, wobei das mindestens eine Verbindungselement eine Nut, eine Gewindebohrung, ein Stift, eine Schraube oder eine Rastöffnung sein oder aufweisen kann. In weiteren Ausführungen kann sich der Verbindungsbereich des Formkörpers für ein Vorpresswerkzeug in einem Randbereich für einen Vorformling erstrecken. In weiteren Ausführungen kann der Formkörper in Wand- und Bodenbereichen von dreidimensionalen Vorformlingen eine im Wesentlichen gleiche Wandstärke aufweisen. In weiteren Ausführungen kann der Formkörper aus Silikon oder thermoplastischen Elastomere, insbesondere thermoplastischen Polyurethanen (TPU),bestehen oder Silikon bzw. thermoplastische Elastomere aufweisen. Vorstehend genannte Materialien haben sich als Material für ein Vorpressen als vorteilhaft erwiesen, da diese in einem weiten Temperaturbereich eingesetzt werden können und je nach Mischung und Ausgestaltung ausreichend flexibel sind, zugleich aber ausreichend Druck zum Vorpressen aushalten.

In weiteren Ausführungen können die Hülle und/oder die Stützstruktur eine Verstärkung aufweisen. Eine Verstärkung kann bspw. dazu dienen, die Hülle mindestens radial nach außen zu drücken. Eine solche Verstärkung kann durch das verformbare, elastische Material der Hülle oder der Stützstruktur gebildet werden, wobei das elastische Material der Verstärkung schlechter verformbar ist, wie bspw. die Hülle, so dass über die Verstärkung stets eine nach außen gerichtete Kraft auf die Hülle wirkt, so dass die Hülle in ihre Gestalt beibehält. Bspw. kann hierzu die Verstärkung helixförmig ausgeführt sein und sich an der Innenwand der Hülle befinden. In weiteren Ausführungen kann die Verstärkung auch durch einen Draht oder dergleichen gebildet sein, der in die Hülle integriert ist, so dass sich die Hülle selbst in Position und Gestalt hält. Durch die Integration in die Hülle ist der Draht auch von außen geschützt und wird durch Feuchtigkeit oder Gase nicht angegriffen. In weiteren Ausführungen kann eine Verstärkung durch Fasern erreicht werden, die im elastischen Material eingebettet sind. Solche Fasern können bspw. Aramid-, Glas-, oder Kohlefasern sein. Dadurch können die mechanischen Eigenschaften (z.B. E-Modul) des verformbaren, elastischen Materials verändert werden, um bspw. das Material widerstandsfähiger oder schlechter verformbar zu machen oder um eine Beschädigung des Materials zu verhindern bzw. entgegenzuwirken.

Die vorstehend genannte Aufgabe wird auch durch eine Vorpressstation mit einem Vorpresswerkzeug, das mindestens eine erste Werkzeugkomponente mit mindestens einer Werkzeugaufnahme für einen Formkörper und mindestens einen Formkörper zum Verpressen von dreidimensionalen Vorformlingen aus einem faserhaltigen Material gemäß einer der vorstehend beschriebenen Ausführungen aufweist, und mit mindestens einer zweiten Werkzeugkomponente, die mindestens eine Kavität zur Aufnahme von Vorformlingen aufweist, gelöst, wobei zwischen einer äußeren Oberfläche einer Hülle des Formkörpers und einer Innenwand der Kavität ein Formraum zum Verpressen von Vorformlingen im geschlossenen Zustand der Vorpressstation ausgebildet ist, und wobei der mindestens eine Formkörper über mindestens eine integral mit der Hülle ausgebildete Stützstruktur und einen Verbindungsbereich der Hülle mit der Werkzeugaufnahme verbunden ist.

Durch die Ausbildung des Formkörpers mit einer integralen Stützstruktur aus einem verformbaren Material, insbesondere elastischen Material, kann zum einen auf Stützkörper für Formkörper verzichtet werden und zum anderen während des Verpressens ein einstellbarer Offset d.h. Abstand zwischen Oberfläche der Hülle und der Innenwand der Kavität (Formfläche) erreicht werden, wenn der Formkörper verformt bzw. die Hülle über ein Medium gegen ein faserhaltiges Material in der Kavität gedrückt werden.

In weiteren Ausführungen kann die äußere Oberfläche der Hülle eine an den Oberflächenverlauf der Innenwand der Kavität im Wesentlichen angepasste Gestalt aufweisen.

In weiteren Ausführungen kann die äußere Oberfläche der Hülle mindestens eine Erhebung aufweisen, die einem Übergang und/oder einer Vertiefung an der Innenwand der Kavität zugeordnet ist, so dass auch in solchen Abschnitten der Kavität eine im Wesentlichen gleichmäßige Verpressung des faserhaltigen Materials eines Vorformlings erreicht werden kann, damit der Vorformling nach dem Verpressen eine gleichmäßige Wandstärke und/oder Feuchtigkeitsgehalt aufweist.

In weiteren Ausführungen kann der Formkörper im Verbindungsbereich und/oder in der mindestens einen Stützstruktur eine integrierte Verbindungseinheit für eine Verbindung mit der Werkzeugaufnahme aufweisen.

In weiteren Ausführungen kann die erste Werkzeugkomponente mindestens einen Kanal aufweisen, über welchen ein Gas oder Gasgemisch in die Hülle des Formkörpers einbringbar ist, um die Hülle zu verformen und einen in den Formraum eingebrachten Vorformling über die äußere Oberfläche der Hülle gegen die Innenwand der Kavität zu drücken.

In weiteren Ausführungen kann die Wandstärke des verformbaren Materials der Hülle und die Anordnung der mindestens einen Stützstruktur nach Maßgabe der Geometrie eines zu verpressenden Vorformlings ausgelegt sein, so dass während des Vorpressens zwischen der äußeren Oberfläche der Hülle des Formkörpers und der Innenwand der Kavität im geschlossenen Zustand der Vorpressstation ein im Wesentlichen gleichmäßiger Druck auf den Vorformling über die gesamte Oberfläche der Hülle erzeugbar ist.

In weiteren Ausführungen kann in einem nicht verformten Zustand des Formkörpers, insbesondere der Hülle, der Abstand zwischen der Oberfläche der Hülle und der Innenwand der Kavität unterschiedlich groß sein, wobei ein im Wesentlichen gleichmäßiger Druck über die gesamte Fläche eines Vorformlings durch die Hülle auch durch die Ausbildung und Anbindung der Stützstruktur an die Hülle erreicht wird.

Weiterhin kann die mindestens eine Kavität Öffnungen zum Abführen von Wasser aufweisen, welches während eines Vorpressvorgangs aus Vorformlingen austritt.

Weitere Merkmale, Ausgestaltungen und Vorteile ergeben sich aus der nachfolgenden Darstellung von Ausführungsbeispielen mit Bezug auf die Figuren.

### Kurzbeschreibung der Figuren

In den Zeichnungen zeigt:
- Fig. 1: eine schematische Darstellung einer Faserformanlage zur Herstellung von Produkten aus einem Fasermaterial;
- Fig. 2: eine schematische Darstellung einer Ausführungsform eines Formkörpers und von Werkzeugteilen in einer Vorpressstation vor einem Vorpressschritt;
- Fig. 3: eine schematische Darstellung einer weiteren Ausführungsform eines Formkörpers und von Werkzeugteilen in einer Vorpressstation vor einem Vorpressschritt;
- Fig. 4: eine schematische Darstellung einer noch weiteren Ausführungsform eines Formkörpers und von Werkzeugteilen in einer Vorpressstation vor einem Vorpressschritt;
- Fig. 5: eine schematische Darstellung der Ausführungsform von Fig. 4 während einem Vorpressschritt;
- Fig. 6: zeigt schematische Darstellungen von Ausführungen einer Hülle mit integrierter Verstärkung;
- Fig. 7: eine weitere schematische Darstellung einer Ausführungsform eines Formkörpers mit einer Stützstruktur; und
- Fig. 8: eine noch weitere schematische Darstellung einer Ausführungsform eines Formkörpers mit einer Stützstruktur.

### Detaillierte Beschreibung von Ausführungsbeispielen

Nachfolgend werden mit Bezug auf die Figuren Ausführungsbeispiele der hierin beschriebenen technischen Lehre dargestellt. Für gleiche Komponenten, Teile und Abläufe werden in der Figurenbeschreibung gleiche Bezugszeichen verwendet. Für die hierin offenbarte technische Lehre unwesentliche oder für einen Fachmann sich erschließende Komponenten, Teile und Abläufe werden nicht explizit wiedergegeben. Im Singular angegebene Merkmale sind auch im Plural mitumfasst, sofern nicht explizit etwas anderes ausgeführt ist. Dies betrifft insbesondere Angaben wie "ein" oder "eine".

Fig. 1 zeigt eine schematische Darstellung einer Faserverarbeitungseinrichtung 1000 zur Herstellung von dreidimensionalen Formteilen aus einem faserhaltigen Material. Das faserhaltige Material für die Herstellung von Formteilen wird im gezeigten Ausführungsbeispiel in einem Pulpebecken 250 der Faserverarbeitungseinrichtung 1000 aufbereitet. Hierzu können über eine Flüssigkeitszufuhr bspw. Wasser und Faserstoffe sowie ggf. Zusätze in ein Pulpebecken 250 eingebracht und die Pulpe in dem Pulpebecken 250 durch Vermischen der einzelnen Komponenten unter Wärmeeintrag und von Hilfsmitteln, wie bspw. eines Rührers, aufbereitet werden.

Als Pulpe wird eine wässrige Lösung bezeichnet, die Fasern aufweist, wobei der Fasergehalt an der wässrigen Lösung in einem Bereich von 0,1 bis 10 Gew.-% vorliegen kann. Zusätzlich können Additive und Zusätze, wie bspw. Stärke, chemische Zusätze, Wachs, etc. enthalten sein. Bei den Fasern kann es sich bspw. um natürliche Fasern, wie Cellulosefasern, oder Fasern aus einem faserhaltigen Ursprungsmaterial (z.B. Altpapier) handeln. Eine Faseraufbereitungsanlage bietet die Möglichkeit, Pulpe in großer Menge aufzubereiten und mehreren Faserverarbeitungseinrichtungen 1000 zur Verfügung zu stellen.

Über die Faserverarbeitungseinrichtung 1000 lassen sich bspw. biologisch abbaubare Becher 3000, Kapseln, Schalen, Teller und weitere Form- und/oder Verpackungsteile (bspw. als Halter-/Stützstrukturen für elektronische Geräte) herstellen. Da als Ausgangsmaterial für die Produkte eine faserhaltige Pulpe mit natürlichen Fasern verwendet wird, können die so hergestellten Produkte nach ihrer Verwendung selbst wieder als Ausgangsmaterial für die Herstellung von derartigen Produkten dienen oder kompostiert werden, weil diese in der Regel vollständig zersetzt werden können und keine bedenklichen, umweltgefährdenden Stoffe enthalten.

Die in Fig. 1 gezeigte Faserverarbeitungseinrichtung 1000 weist einen Rahmen 150 auf, der von einer Verkleidung umgeben sein kann. Die Versorgungseinheiten 300 der Faserverarbeitungseinrichtung 1000 umfassen bspw. Schnittstellen für die Zufuhr von Medien (bspw. Wasser, Pulpe, Druckluft, Gas, etc.) und Energie (Stromversorgung), eine zentrale Steuereinheit 310, mindestens eine Ansaugeinrichtung 320, Leitungssysteme für die verschiedenen Medien, Pumpen, Ventile, Leitungen, Sensoren, Messeinrichtungen, ein BUS-System, etc. sowie Schnittstellen für eine bidirektionale Kommunikation über eine drahtgebundene und/oder drahtlose Datenverbindung. Anstelle einer drahtgebundenen Datenverbindung kann auch eine Datenverbindung über eine Glasfaserleitung bestehen. Die Datenverbindung kann bspw. zwischen der Steuereinheit 310 und einer zentralen Steuerung für mehrere Faserverarbeitungseinrichtungen 1000, zu einer Faseraufbereitungsanlage, zu einer Service-Stelle und/oder weiteren Einrichtungen bestehen. Es kann über eine bidirektionale Datenverbindung auch eine Steuerung der Faserverarbeitungseinrichtung 1000 über eine mobile Einrichtung, wie bspw. ein Smartphone, Tablet-Computer oder dergleichen erfolgen.

Die Steuereinheit 310 steht über ein BUS-System oder eine Datenverbindung mit einem HMI-Panel 700 in bidirektionaler Kommunikation. Das HMI (Human-Machine-Interface)-Panel 700 weist ein Display auf, welches Betriebsdaten und Zustände der Faserverarbeitungseinrichtung 1000 für auswählbare Bestandteile oder die gesamte Faserverarbeitungseinrichtung 1000 anzeigt. Das Display kann als Touch-Display ausgebildet sein, so dass hierüber Einstellungen per Hand von einem Operator der Faserverarbeitungseinrichtung 1000 vorgenommen werden können. Zusätzlich oder alternativ können an dem HMI-Panel 700 weitere Eingabemittel, wie bspw. eine Tastatur, ein Joystick, ein Tastenfeld etc. für Operatoreingaben vorgesehen sein. Hierüber können Einstellungen verändert und Einfluss auf den Betrieb der Faserverarbeitungseinrichtung 1000 vorgenommen werden.

Die Faserverarbeitungseinrichtung 1000 weist einen Roboter 500 auf. Der Roboter 500 ist als sogenannter 6-Achs Roboter ausgebildet und damit in der Lage innerhalb seines Aktionsradius Teile aufzunehmen, zu rotieren und in sämtliche Raumrichtungen zu bewegen. Anstelle des in den Figuren gezeigten Roboters 500 können auch andere Handling-Einrichtungen vorgesehen sein, die dazu ausgebildet sind, Produkte aufzunehmen und zu verdrehen beziehungsweise zu rotieren und in die verschiedenen Raumrichtungen zu bewegen. Darüber hinaus kann eine derartige Handling-Einrichtung auch anderweitig ausgebildet sein, wobei hierzu die Anordnung der entsprechenden Stationen der Faserverarbeitungseinrichtung 1000 von dem gezeigten Ausführungsbeispiel abweichen kann.

An dem Roboter 500 ist ein Saugwerkzeug 520 angeordnet. Das Saugwerkzeug 520 weist in dem gezeigten Ausführungsbeispiel als Negativ der zu formenden dreidimensionalen Formteile, wie bspw. von Bechern 3000, ausgebildete Kavitäten als Ansaugkavitäten 522 auf. Die Ansaugkavitäten 522 können bspw. eine netzartige Oberfläche aufweisen, an der sich Fasern aus der Pulpe während des Ansaugens anlagern. Hinter den netzartigen Oberflächen stehen die Kavitäten über Kanäle im Saugwerkzeug 520 mit einer Saugeinrichtung in Verbindung. Die Saugeinrichtung kann bspw. durch eine Ansaugeinrichtung 320 oder einen Ventilator realisiert werden. Über die Saugeinrichtung kann Pulpe angesaugt werden, wenn sich das Saugwerkzeug 520 so innerhalb des Pulpebeckens 250 befindet, dass sich die Ansaugkavitäten 522 zumindest partiell in der wässrigen Faserlösung, der Pulpe, befinden. Ein Vakuum bzw. ein Unterdruck zum Ansaugen von Fasern, wenn sich das Saugwerkzeug 520 in dem Pulpebecken 250 und der Pulpe befindet, können über die Ansaugeinrichtung 320 bereitgestellt werden. Hierzu weist die Faserverarbeitungseinrichtung 1000 entsprechende Mittel bei den Versorgungseinheiten 300 auf. Das Saugwerkzeug 520 weist Leitungen zur Bereitstellung des Vakuums/Unterdrucks von der Ansaugeinrichtung 320 bei den Versorgungseinheiten 300 zu dem Saugwerkzeug 520 und den Öffnungen in den Ansaugkavitäten 522 auf. In den Leitungen sind Ventile angeordnet, die über die Steuereinheit 310 angesteuert werden können und damit das Ansaugen der Fasern regeln. Es kann durch die Ansaugeinrichtung 320 anstelle eines Ansaugens auch ein "Ausblasen" erfolgen, wozu die Ansaugeinrichtung 320 entsprechend ihrer Ausgestaltung in einen anderen Betriebsmodus geschaltet wird.

Bei der Herstellung von Formteilen aus einem Fasermaterial wird das Saugwerkzeug 520 in die Pulpe getaucht und ein Unterdruck/Vakuum an den Öffnungen der Ansaugkavitäten 522 angelegt, so dass Fasern aus der Pulpe angesaugt werden und sich bspw. an dem Netz der Ansaugkavitäten 522 des Saugwerkzeugs 520 anlagern.

Danach hebt der Roboter 500 das Saugwerkzeug 520 aus dem Pulpebecken 250 und bewegt es mit den an den Ansaugkavitäten 522 anhaftenden Fasern, die noch einen relativ hohen Feuchtigkeitsgehalt von bspw. über 80 Gew.-% an Wasser aufweisen, an die Vorpressstation 400 der Faserverarbeitungseinrichtung 1000, wobei zur Übergabe der Unterdruck in den Ansaugkavitäten 522 aufrechterhalten wird. Die Vorpressstation 400 weist ein Vorpresswerkzeug mit Vorpressformen 410 auf. Die Vorpressformen 410 können bspw. als Positiv der zu fertigenden Formteile ausgebildet sein und zur Aufnahme der in den Ansaugkavitäten 522 anhaftenden Fasern eine entsprechende Größe im Hinblick auf die Gestalt der Formteile aufweisen.

Bei der Herstellung von Formteilen wird das Saugwerkzeug 520 mit den in den Ansaugkavitäten 522 anhaftenden Fasern so zu der Vorpressstation 400 bewegt, dass die Fasern in bzw. gegen die Ansaugkavitäten 522 gedrückt werden. Dabei werden die Fasern in den Ansaugkavitäten 522 miteinander verpresst, so dass hierüber eine stärkere Verbindung zwischen den Fasern erzeugt wird. Zudem wird dabei der Feuchtigkeitsgehalt der aus den angesaugten Fasern gebildeten Vorformlinge reduziert, so dass die nach dem Vorpressen gebildeten Vorformlinge nur noch einen Feuchtigkeitsgehalt von bspw. 60 Gew.-% aufweisen. Zum Auspressen von Wasser können flexible Vorpressformen 410 zum Einsatz kommen, die bspw. mittels Druckluft (Prozessluft) aufgebläht werden und dabei die Fasern gegen die Wand einer Ansaugkavität 522 eines weiteren Saugwerkzeugteils drücken. Durch das "Aufblasen" wird sowohl Wasser ausgepresst als auch die Dicke der angesaugten Faserschicht reduziert.

Während des Vorpressens kann Flüssigkeit bzw. Pulpe über das Saugwerkzeug 520 und/oder über weitere Öffnungen in Vorpressformen 410 bzw. -werkzeugteilen (Kavitäten) abgesaugt und zurückgeführt werden.

Nach dem Vorpressen in der Vorpressstation 400 werden die so erzeugten Vorformlinge an dem Saugwerkzeug 520 über den Roboter 500 zu einer Heißpressstation 600 bewegt. Hierzu wird der Unterdruck am Saugwerkzeug 520 aufrechterhalten, damit die Vorformlinge in den Ansaugkavitäten 522 verbleiben. Die Vorformlinge werden über das Saugwerkzeug 520 auf einen unteren Werkzeugkörper 620 übergeben, welcher entlang der Fertigungslinie aus der Heißpresseinrichtung 610 verfahrbar ist. Befindet sich der untere Werkzeugkörper 620 in seiner ausgefahrenen Position, wird das Saugwerkzeug 520 so zu dem unteren Werkzeugkörper 620 bewegt, dass die Vorformlinge auf Formeinrichtungen des unteren Werkzeugkörpers 620 aufgesetzt werden können. Anschließend wird über die Öffnungen im Saugwerkzeug 520 ein Überdruck erzeugt, so dass die Vorformlinge aktiv von den Ansaugkavitäten 522 abgelegt werden, oder das Ansaugen wird beendet, sodass die Vorformlinge schwerkraftbedingt auf den Formeinrichtungen des unteren Werkzeugkörpers 620 verbleiben. Durch eine Bereitstellung von Überdruck an den Öffnungen der Ansaugkavitäten 522 können vorgepresste Vorformlinge, die in den Ansaugkavitäten 522 anliegen/anhaften, gelöst und abgegeben werden.

Danach wird das Saugwerkzeug 520 über den Roboter 500 wegbewegt und das Saugwerkzeug 520 wird in das Pulpebecken 250 getaucht, um weitere Fasern zur Herstellung von Formteilen aus faserhaltigem Material anzusaugen.

Der untere Werkzeugkörper 620 verfährt nach der Übergabe der Vorformlinge in die Heißpressstation 600. In der Heißpressstation 600 erfolgt unter Wärmeeintrag und hohem Druck ein Verpressen der Vorformlinge zu fertigen Formteilen, wozu ein oberer Werkzeugkörper 630 über eine Presse auf den unteren Werkzeugkörper 620 gebracht wird. Der obere Werkzeugkörper 630 weist zu den Formeinrichtungen korrespondierende Kavitäten auf. Nach dem Heißpressvorgang werden der untere Werkzeugkörpers 620 und der obere Werkzeugkörper 630 relativ voneinander wegbewegt und der obere Werkzeugkörper 630 entlang der Faserverarbeitungseinrichtung 1000 in Fertigungsrichtung bewegt, wobei nach dem Heißpressen die gefertigten Formteile über den oberen Werkzeugkörper 630 angesaugt werden und damit innerhalb der Kavitäten verbleiben. Somit werden die gefertigten Formteile aus der Heißpressstation 600 verbracht und über den oberen Werkzeugkörper 630 nach dem Verfahren auf einem Transportband einer Fördereinrichtung 800 abgelegt. Nach dem Ablegen wird das Ansaugen über den oberen Werkzeugkörper 630 beendet und die Formteile verbleiben auf dem Transportband. Der obere Werkzeugkörper 630 fährt zurück in die Heißpressstation 600 und ein weiterer Heißpressvorgang kann durchgeführt werden. Alternativ kann der untere Werkzeugkörper 620 in eine entgegengesetzte Richtung vor dem Ausfahren zur Aufnahme der Vorformlinge bewegt werden, um die gefertigten Erzeugnisse/Formteile für einen weiteren Transport aus der Heißpresseinrichtung herauszufahren.

Die Faserverarbeitungseinrichtung 1000 weist weiterhin eine Fördereinrichtung 800 mit einem Transportband auf. Auf das Transportband können die gefertigten Formteile aus faserhaltigen Material nach dem finalen Formen und dem Heißpressen in der Heißpressstation 600 abgelegt und aus der Faserverarbeitungseinrichtung 1000 ausgebracht werden. In weiteren Ausführungen kann nach dem Ablegen der Formteile auf das Transportband der Fördereinrichtung 800 eine weitere Bearbeitung erfolgen, wie bspw. ein Befüllen und/oder ein Stapeln der Produkte. Das Stapeln kann bspw. über einen zusätzlichen Roboter oder eine andere Einrichtung erfolgen.

Die Faserverarbeitungseinrichtung 1000 aus Fig. 1 zeigt eine mögliche Ausführungsform. Es kann eine Faserverarbeitungseinrichtung gemäß der hierin beschriebenen technischen Lehre auch nur eine Formstation mit einem auswechselbaren Werkzeug, bspw. ein Saugwerkzeug 520 oder ein Heißpresswerkzeug, in dem faserhaltiges Material verarbeitbar ist, wobei verschiedene Werkzeuge zur Herstellung unterschiedlicher dreidimensionaler Formteile in der mindestens einen Formstation aufnehmbar sind, aufweisen. Die weiteren für die Faserverarbeitungseinrichtung 1000 von Fig. 1 gezeigten Stationen und Vorrichtungen sind zur Umsetzung der technischen Lehre nicht zwingend erforderlich.

Fig. 2 zeigt eine schematische Darstellung einer Ausführungsform eines Formkörpers 420 aus einem elastischen Material 422 einer Vorpressform 410 eines Vorpresswerkzeugs einer Vorpressstation 400 in einer geschnittenen Ansicht. In Fig. 2 sind zudem schematisch ein Werkzeugkörper 402 des Vorpresswerkzeugs einer Vorpressstation 400 und ein Werkzeugkörper 526 des Saugwerkzeugs 520 gezeigt.

Das elastische Material 422 ist perforiert ausgebildet und weist eine Vielzahl an kleinen Öffnungen auf, wie in Fig. 2 schematisch durch die Öffnungen 428 angedeutet. Der Durchmesser der Perforierung bzw. der Öffnungen 428 liegt vorzugsweise im Bereich von 0,4 bis 1,5 mm.

Das verformbare, elastische Material des Formkörpers 420 ist in dem Ausführungsbeispiel von Fig. 2 direkt mit dem Werkzeugkörper 402 verbunden, wobei dies nur eine von einer Vielzahl an Verbindungsmöglichkeiten ist. Bspw. kann eine lösbare Verbindung über Verbindungseinheiten 432 erfolgen, wie nachfolgend mit Bezug auf die Fig. 3 bis 5 offenbart.

Im Gegensatz zu aus dem Stand der Technik bekannten Ausführungen benötigt der Formkörper 420 keinen Stützkörper aus einem Metallblock oder dergleichen, um den Formkörper 420 zu stützen. Damit der Formkörper 420 nicht zusammenfallen kann, weist der Formkörper 420 eine innenliegende Stützstruktur 440 auf, die integral mit einer Hülle 480 ausgebildet ist und aus einem elastischen Material besteht. Die Hülle 480 und die Stützstruktur 440 können aus dem gleichen Material bestehen und bspw. in einem additiven Fertigungsverfahren (z.B. 3D-Druck) hergestellt werden, um die integrale Ausbildung der Hülle 480 und der Stützstruktur 440 bereitzustellen. Als elastisches Material können bspw. Silikone oder thermoplastische Elastomere, insbesondere thermoplastische Polyurethane (TPU) zum Einsatz kommen.

Die Stützstruktur 440 weist mehrere Streben 460 auf, die über ein erstes Ende in einem Verbindungsbereich 462 mit der Innenseite der Hülle 480 verbunden bzw. integral ausgebildet sind. Zweite Enden sind in dem gezeigten Ausführungsbeispiel in Verbindungsbereichen 464 mit dem Werkzeugkörper 402 verbunden.

Fig. 2 zeigt eine schematische Darstellung der Ausbildung von Streben 460. In weiteren Ausführungen können auch mehrere Streben 460 vorgesehen sein. In weiteren Ausführungen können die Streben 460 insbesondere in den Verbindungsbereichen 462 so ausgebildet, dass über eine verhältnismäßig große Fläche eine Verbindung besteht. Dabei kann die Verbindungsfläche der Streben 460 im Verbindungsbereich 462 größer sein wie bspw. der Durchmesser der Streben 460. Die Streben 460 können hierzu an ihren Enden aufgefächert sein und bspw. eine Vielzahl an Ästen aufweisen, die sich flächenmäßig erstrecken und mit der Innenseite der Hülle 480 verbunden sind. Dabei kann eine Stützstruktur 440 insbesondere in weiteren Ausführungen baumartig ausgeführt sein, wobei von einem zentralen Abschnitt aus mehrere Streben 460 abstehen, die sich in weitere Streben 460 astartig aufteilen, welche selbst in weiteren Ausführungen als Zweige ausgebildete Streben 460 aufweisen. Die Streben 460 können dabei je nach Art (Zweig, Ast etc.) einen abnehmenden Durchmesser aufweisen, wobei dabei die Anzahl der Streben 460 zunehmen kann.

Die Anbindung der Enden in den Verbindungsbereichen 462 kann dabei nach Maßgabe der Gestalt der Hülle 480 erfolgen, wobei die Hülle 480 selbst im Wesentlichen die Geometrie eines herzustellenden Formteils bzw. des zu verpressenden Vorformlings aufweist. In den Verbindungsbereichen 462 wird das Material der Hülle 480 stärker zurückgehalten als in Bereichen der Hülle 480, welche nicht mit einer Strebe 460 verbunden sind. Daher ist eine optimale Verteilung und Dimensionierung der Verbindungsbereiche 462 für die Bestimmung der Verformbarkeit der Hülle 480 neben dem Material der Hülle 480 und der Streben 460 maßgeblich. Zudem kann durch eine gezielte Anordnung und Anbindung von Streben 460 einem Zusammenfallen der Hülle 460 entgegengewirkt werden, wenn die Streben 460 untereinander dafür sorgen, dass die Hülle 480 ihre Grundstruktur beibehält. Zwar kann durch einen Druck von außen auf die Hülle 480 diese leicht verformt und nach innen gedrückt werden, jedoch nimmt die Hülle 480 aufgrund des flexiblen Materials für die Hülle 480 und die Stützstruktur 440 sowie deren Ausbildung ihre Ausgangsstellung nach Beendigung der Druckbeaufschlagung automatisch wieder ein.

Die Stützstruktur 440 sowie Streben 460 davon können in allen Ausführungen Abschnitte aufweisen, die offenporig sind und/oder Hohlräume aufweisen, um die mechanischen Eigenschaften der Stützstruktur 440 und/oder Streben 460 zu beeinflussen und/oder um Gewicht und Material einzusparen.

Im Werkzeugkörper 402 ist ein Zuführungskanal 404 vorgesehen, über den Druckluft eingebracht werden kann. Die eingebrachte Druckluft strömt in einen Innenraum 490 und bewirkt ein Verformen bzw. "Aufblähen" des flexiblen Materials 422 der Hülle 480 des Formkörpers 420. Je nach Stärke und verwendetem Material für das flexible Material 422, dem Druck und Volumenstrom der eingebrachten Druckluft sowie weiteren Faktoren, wie bspw. der Perforierung des flexiblen Materials 422 kann die Verformbarkeit der Hülle 480 beeinflusst und gesteuert werden. Weiterhin wird durch die Anzahl und Ausbildung der Streben 440 sowie deren Anbindung an die Innenseite der Hülle 480 die Verformbarkeit bestimmt.

In dem gezeigten Ausführungsbeispiel weist die Hülle 480 Bereiche mit im Wesentlichen gleicher Wandstärke und Bereiche mit Erhebungen 470 auf. Die Erhebungen 470 befinden sich in Bereichen, welche Übergängen an der Formfläche der Ansaugkavität 522 gegenüberliegen, wie in Fig. 2 schematisch gezeigt. Beim Einleiten eines Gases oder Gasgemischs über den Zuführungskanal 402 in den Innenraum 490 des Formkörpers 420 der Vorpressform 410 dehnt sich das flexible, verformbare Material aus, so dass die Hülle 480 gegen das zuvor in die Ansaugkavität 522 eingebrachte faserhaltige Material 900 drückt. Die Erhebungen 470 werden in die Übergänge gedrückt und gleichen Schwachstellen aus, die sich aufgrund der Verformbarkeit des elastischen Materials ergeben. Schwachstellen ergeben sich insbesondere dadurch, dass das elastische Material zwar im Wesentlichen homogen verformbar ist, gerade aber in Übergänge (z.B. Ecken, Rillen, etc.) nicht vollständig eintauchen bzw. hineingedrückt werden kann, weil hierzu der Druck erhöht werden müsste, was aber zu einer zu starken Komprimierung des faserhaltigen Materials 900 in den angrenzenden Bereichen führen würde. Eine Anpassung kann zum einen durch eine unterschiedliche Wandstärke in der Hülle 480 erreicht werden. Durch die Ausbildung von Erhebungen 470, welche nach außen von der Hülle 480 abstehen, kann jedoch besonders einfach bei einer gleichmäßigen Verformung der Hülle 480 auch in solchen Übergängen eine gleichmäßige Komprimierung des faserhaltigen Materials 900 über die gesamte Erstreckung von Vorformlingen erreicht werden, wobei der Druck über die Hülle 480 auf das faserhaltige Material 900 im Wesentlichen gleich groß ist. Dadurch wird erreicht, dass faserhaltiges Material 900 eines Vorformlings gleichmäßig verpresst wird, so dass das faserhaltige Material 910 des Vorformlings nach dem Vorpressen einen im Wesentlichen gleichmäßigen Feuchtigkeitsgehalt aufweist. Durch die Perforierung des flexiblen Materials 422 wird zusätzlich Luft zum Entfeuchten durch das faserhaltige Material eines Vorformlings geführt. Die Ausbildung der Perforierung und die eingebrachte Druckluft sind so abzustimmen, dass die Verformung des flexiblen Materials 422 in ausreichendem Maß stattfindet, um den erforderlichen Pressdruck bereitzustellen, der für das Auspressen von Wasser aus den verhältnismäßig feuchten Vorformlingen erforderlich ist.

Die zuvor angegebene Wandstärkenausbildung der Hülle 480 erstreckt sich im Wesentlichen über die Fläche (Produktbereich) des Formkörpers 420, welche mit dem zu verpressenden Vorformling beim Vorpressen in Kontakt steht.

Fig. 3 zeigt eine schematische Darstellung einer weiteren Ausführungsform eines Formkörpers 420 und von Werkzeugteilen in einer Vorpressstation 400 vor einem Vorpressschritt, wobei eine Verbindungseinheit 432 vorgesehen ist, die im Wesentlichen plattenartig ausgebildet ist. Die Verbindungseinheit 432 von Fig. 3 ist eine gemeinsame Verbindungseinheit 432 für die Hülle 480 und die Stützstruktur 440, welche direkt mit der aus einem Metall oder einer Metalllegierung bestehenden Platte bzw. Verbindungseinheit 432 verbunden sind. Bspw. können die Hülle 480 und die Stützstruktur 440 in Aufnahmen der Platte integral eingebunden sein. Dies kann bspw. in einem additiven Fertigungsverfahren umgesetzt werden, wobei in die Aufnahmen der Platte Material zur Ausbildung des Formkörpers 420 eingebracht wird.

Die Verbindungseinheit 432 weist zudem eine Öffnung 434 auf, die im verbundenen Zustand der Vorpressform 410 und dem Werkzeugkörper 402 deckungsgleich zum Zuführungskanal 404 liegt, so dass ein Medium (Gas, Gasgemisch) in den Innenraum 490 eingebracht werden kann, um die Hülle 480 zu verformen.

Die Verbindungseinheit 432 kann zusätzlich Verbindungselemente, wie bspw. Gewindebohrungen etc. aufweisen, so dass die Verbindungseinheit 432 und damit die gesamte Vorpressform 410 mit dem Werkzeugkörper 402 reversibel verbunden werden kann.

Fig. 4 zeigt eine schematische Darstellung einer noch weiteren Ausführungsform eines Formkörpers 420 und von Werkzeugteilen in einer Vorpressstation 400 vor einem Vorpressschritt, wobei die Verbindungseinheit 432 ringförmig ausgebildet und in einem Verbindungsabschnitt 430 integriert ist. Der Verbindungsabschnitt 430 ist einstückig mit der Hülle 480 und der Stützstruktur 440 ausgebildet und weist eine Öffnung 434 auf, die zum Einleiten eines Mediums in den Innenraum 490 dient. Die Verbindungseinheit 432 besteht in dieser Ausführung aus einem Metall oder einer Metalllegierung und kann bspw. Gewindebohrungen etc. aufweisen, um die Vorpressform 410 reversibel mit einem Werkzeugkörper 402 zu verbinden. Bspw. können Schrauben vom Werkzeugkörper 402 aus in die Gewindebohrungen eingreifen, wodurch im Wesentlichen keine Beeinflussung des Innenraum 490 erfolgt.

In weiteren Ausführungen können die in den Figuren gezeigten Verbindungseinheiten 432 auch über Klemm-, Rast- oder Schnappverbindungen reversibel mit einem Werkzeugkörper 402 verbunden werden.

Fig. 5 zeigt eine schematische Darstellung der Ausführungsform von Fig. 4 während eines Vorpressschritts. Wie in Fig. 5 gezeigt, bewirkt die Ausbildung des Formkörpers 420 eine Verformung des elastischen Materials 422 beim Einbringen eines Mediums (schematisch durch die Pfeile angedeutet) in den Innenraum 490, so dass ein im Wesentlichen gleichmäßiger Abstand zwischen der Formfläche der Ansaugkavität 522 und der Außenseite der Hülle 480. Des Weiteren kann in den Übergängen eine scharfe Abgrenzung erreicht werden, wie schematisch insbesondere im Übergang zwischen Boden und Wand des Vorformlings bzw. faserhaltigen Materials 910 sowie in der mittleren Erhebung und im Übergang von der Wand zu einem Rand gezeigt.

Zum einen drücken die Erhebungen 470 gezielt in die Übergänge und zum anderen wird durch die Stützstruktur 440 die Verformung der Hülle 480 maßgeblich beeinflusst, da die Streben 460 einer Verformung entgegenwirken.

Beim Vorpressen wird das Saugwerkzeug 520 mit den Ansaugkavitäten 522 zu dem Vorpresswerkzeug bewegt. In den Ansaugkavitäten 522 sind an Netzen oder anderen ähnlich gestalteten Oberflächen Fasern aus der Pulpe angelagert. Fig. 2 zeigt einen Teil einer Ansaugkavität 522 mit Kanälen 524 zum Ansaugen von Fasern aus einer Pulpe und zum Ansaugen der Fasern für ein Halten der angesaugten Filterkuchen bzw. Vorformlinge. Ferner wird über die Kanäle 524 Wasser aus dem Filterkuchen und den Vorformlingen angesaugt. Insbesondere beim Vorpressen wird das ausgepresste Wasser hierüber abgeführt. An der Oberfläche der Ansaugkavitäten 522 befindet sich das Netz, welches in Fig. 2 nicht im Detail dargestellt ist.

Nachdem der Werkzeugkörper 526 mit dem Werkzeugkörper 402 in Anlage gekommen ist, kann der Vorpressvorgang gestartet werden, wozu bspw. Druckluft in den Innenraum 490 des Formkörpers 420 zum Verformen eingebracht wird. Dabei erfolgt ein gleichmäßiges Verformen des flexiblen Materials 422 und damit ein gleichmäßiges Vorpressen.

Nachdem der Formkörper 420 in der Ansaugkavität 522 mit vorab angesaugtem faserhaltigen Material 900 angeordnet ist, startet der Vorpressvorgang und das faserhaltige Material 900 bzw. der Vorformling werden verpresst und dabei entwässert, wobei die Wandstärke des Vorformlings reduziert wird. Vorformlinge befinden sich dabei innerhalb des in den Fig. 2, 3, 4 gezeigten Formraums zwischen der äußeren Oberfläche des Formkörpers 420 und der inneren Oberfläche der Ansaugkavität 522 bzw. dem darin angeordneten Netz oder der netzartigen Struktur. Es ist insbesondere aus einem Vergleich der Fig. 4 und 5 ersichtlich, dass der Formraum bei einer Verformung des Formkörpers 420 verkleinert wird, so dass ein Druck auf darin eingebrachtes faserhaltiges Material 900 aufgebaut werden kann. Ein solcher Druck bewirkt dann ein Verpressen des Materials, wobei Wasser ausgepresst und über die Kanäle 524 abgeführt wird.

In den Figuren ist nur eine Vorpressform 410 und eine Ansaugkavität 522 teilweise dargestellt. Ein Vorpresswerkzeug und eine Saugwerkzeug 520 können in weiteren Ausführungen als Multikavitäten-Werkzeuge ausgebildet sein und damit mehrere Ansaugkavitäten 522 und korrespondierende Vorpressformen 410 aufweisen.

Fig. 6 zeigt schematische Darstellungen von Ausführungen einer Hülle 480 mit integrierter Verstärkung 450. Fig. 6a zeigt eine geschnittene Ansicht eines Teils einer Hülle 480, in die ein Draht oder dergleichen als Verstärkung 450 im elastischen Material 422 aufgenommen ist. Der Draht kann bspw. helixartig in der Hülle 480 aufgenommen sein, wie in Fig. 6b gezeigt, so dass die Hülle 480 permanent bestrebt ist, ihre Form beizubehalten. Jedoch ermöglicht der Draht dennoch ein Verformen zum Verpressen von faserhaltigen Material 900.

Fig. 7 zeigt eine weitere schematische Darstellung einer Ausführungsform eines Formkörpers 420 mit einer Stützstruktur 440, wobei zumindest ein Teil der Streben 460 einen gekrümmten Verlauf aufweisen, so dass diese eine radial nach außen wirkende Kraft entfalten, welche die Hülle 480 in Form hält und einer Verformung nach Innen entgegenwirkt. Diese Streben 460 wirken dabei als Federn gegen eine Verformung. Eine Verformung zum Verpressen kann jedoch erfolgen und wird durch die Ausbildung der federartigen Streben 460 unterstützt.

Fig. 8 zeigt eine noch weitere schematische Darstellung einer Ausführungsform eines Formkörpers 420 mit einer Stützstruktur 440, wobei die Streben 460 baumartig ausgebildet sind und sich ausgehend von einer Hauptstrebe mehrere Streben 460 als Äste erstrecken, welche selbst in Zweige aufgeteilt sein können.

Bei sämtlichen in den Figuren gezeigten Ausführungsbeispielen kann das elastische Material der Hülle 480 perforiert ausgebildet sein und Öffnungen 428 aufweisen, wie beispielsweise in Fig. 2 schematisch gezeigt.

Die hierin beschrieben Ausbildung von Formkörpern 420 ermöglicht es faserhaltiges Material 900, welche an einer Oberfläche (z.B. Netz) einer Ansaugkavität 522 eines Ansaugwerkzeugs 520 anliegt und wie in den Figuren schematisch gezeigt häufig variierende Schichtdicken aufweisen kann, so vorzupressen, dass das faserhaltige Material 910 nach dem Vorpressen bzw. die erhaltenen Vorformlinge eine definierte Wandstärke über die gesamte Geometrie des Vorformlings aufweisen und der Feuchtigkeitsgehalt erheblich reduziert ist. die hierin beschriebene Lehre ermöglicht eine Optimierung hinsichtlich Vorpresswirkung, da diese stark von der Produktgeometrie und dem Material abhängt. Hierzu zählen die produktspezifische, örtliche Anpassung der Steifigkeit, Geometrie, Porosität, sowie der Offset (Abstand der Werkzeuge vor dem Aufblasen). Damit können deutlich höhere (>40%, bis 50%) und über die Produktoberfläche gleichmäßigere Trockengehalte gegenüber bekannten Vorpressstationen erreicht werden. Zudem kann die Vorpresszeit reduziert werden, da die gesamte Oberfläche mit gleich hoher Effizienz (Druck, Luftstrom) beaufschlagt wird.

### Bezugszeichenliste

- 150: Rahmen
- 250: Pulpebecken
- 300: Versorgungseinheiten
- 310: Steuereinheit
- 320: Ansaugeinrichtung
- 400: Vorpressstation
- 402: Werkzeugkörper
- 404: Zuführungskanal
- 410: Vorpressform
- 420: Formkörper
- 422: Material
- 428: Öffnung
- 430: Verbindungsabschnitt
- 432: Verbindungseinheit
- 434: Öffnung
- 440: Stützstruktur
- 450: Verstärkung
- 460: Strebe
- 462: Verbindungsbereich
- 464: Verbindungsbereich
- 470: Erhebung
- 480: Hülle
- 490: Innenraum
- 500: Roboter
- 520: Saugwerkzeug
- 522: Ansaugkavität
- 524: Kanal
- 526: Werkzeugkörper
- 600: Heißpressstation
- 610: Heißpresseinrichtung
- 700: HMI-Panel
- 800: Fördereinrichtung
- 810: Kamera
- 900: faserhaltiges Material
- 910: verpresstes faserhaltiges Material
- 1000: Faserverarbeitungseinrichtung
- 3000: Becher

## Patentansprüche

1. Formkörper für ein Vorpresswerkzeug zum Verpressen von dreidimensionalen Vorformlingen aus einem faserhaltigen Material, wobei der Formkörper aus einem verformbaren Material besteht und eine Hülle aufweist, welche im Wesentlichen die Geometrie eines zu verpressenden Vorformlings abbildet, wobei der Formkörper mindestens eine integral mit der Hülle ausgebildete Stützstruktur aus verformbarem Material aufweist.

2. Formkörper nach Anspruch 1, wobei das verformbare Material der mindestens einen Stützstruktur und das verformbare Material der Hülle sich im Hinblick auf ihre Elastizität unterscheiden.

3. Formkörper nach Anspruch 1 oder 2, wobei die Hülle an einer zum Verpressen dienenden äußeren Oberfläche mindestens eine Erhebung aufweist.

4. Formkörper nach Anspruch 3, wobei die Hülle im Bereich der mindestens einen Erhebung eine größere Wandstärke gegenüber Bereichen der Hülle ohne mindestens eine Erhebung an der äußeren Oberfläche aufweist.

5. Formkörper nach einem der Ansprüche 1 bis 4, wobei die mindestens eine Stützstruktur mindestens abschnittsweise eine offenporige Struktur und/oder mindestens einen Hohlraum aufweist.

6. Formkörper nach einem der Ansprüche 1 bis 5, wobei die Hülle mindestens abschnittsweise perforiert ausgebildet ist.

7. Formkörper nach einem der Ansprüche 1 bis 6, wobei die mindestens eine Stützstruktur mindestens eine Strebe aufweist, welche an mindestens einem ersten Ende mit der Hülle verbunden ist.

8. Formkörper nach Anspruch 7, wobei die mindestens eine Stützstruktur mindestens ein zweites Ende aufweist, das mit einem Vorpresswerkzeug verbindbar ist.

9. Formkörper nach Anspruch 7 oder 8, wobei die mindestens eine Stützstruktur mehrere Streben aufweist, wobei nach Maßgabe der Position der Enden die Elastizität und ein Verformverhalten der Hülle bestimmbar sind.

10. Formkörper nach einem der Ansprüche 1 bis 9, wobei der Formkörper einen Verbindungsbereich für ein Vorpresswerkzeug aufweist, in dem eine integrierte Verbindungseinheit angeordnet ist.

11. Formkörper nach einem der Ansprüche 1 bis 10, wobei die mindestens eine Stützstruktur eine integrierte Verbindungeinheit für eine Verbindung mit einem Vorpresswerkzeug aufweist.

12. Formkörper nach einem der Ansprüche 1 bis 11, wobei die Hülle und die mindestens eine Stützstruktur mit einer gemeinsamen Verbindungseinheit verbunden sind oder eine gemeinsame Verbindungseinheit aufweisen.

13. Formkörper nach einem der Ansprüche 1 bis 12, wobei die Hülle in einem Verbindungsbereich geschlossen ist, wobei der Verbindungsbereich mindestens einen Anschluss zum Einleiten eines Mediums aufweist.

14. Formkörper nach einem der Ansprüche 1 bis 13, wobei die Hülle und/oder die Stützstruktur eine Verstärkung aufweisen, welche die Hülle mindestens radial nach außen drückt.

15. Vorpressstation mit einem Vorpresswerkzeug, das mindestens eine erste Werkzeugkomponente mit mindestens einer Werkzeugaufnahme für einen Formkörper und mindestens einen Formkörper nach einem der Ansprüche 1 bis 14 zum Verpressen von dreidimensionalen Vorformlingen aus einem faserhaltigen Material aufweist, und mit mindestens einer zweiten Werkzeugkomponente, die mindestens eine Kavität zur Aufnahme von Vorformlingen aufweist, wobei zwischen einer äußeren Oberfläche einer Hülle des Formkörpers und einer Innenwand der Kavität ein Formraum zum Verpressen von Vorformlingen im geschlossenen Zustand der Vorpressstation ausgebildet ist, und wobei der mindestens eine Formkörper über mindestens eine integral mit der Hülle ausgebildete Stützstruktur und einen Verbindungsbereich der Hülle mit der Werkzeugaufnahme verbunden ist.

16. Vorpressstation nach Anspruch 15, wobei die äußere Oberfläche der Hülle mindestens eine Erhebung aufweist, die einem Übergang und/oder Vertiefung an der Innenwand der Kavität zugeordnet ist.

17. Vorpressstation nach Anspruch 15 oder 16, wobei der Formkörper im Verbindungsbereich und/oder in der mindestens einen Stützstruktur eine integrierte Verbindungseinheit für eine Verbindung mit der Werkzeugaufnahme aufweist.

18. Vorpressstation nach einem der Ansprüche 15 bis 17, wobei die erste Werkzeugkomponente mindestens einen Kanal aufweist, über welchen ein Gas oder Gasgemisch in die Hülle des Formkörpers einbringbar ist, um die Hülle zu verformen und einen in den Formraum eingebrachten Vorformling über die äußere Oberfläche der Hülle gegen die Innenwand der Kavität zu drücken.

19. Vorpressstation nach einem der Ansprüche 15 bis 18, wobei die Wandstärke des verformbaren Materials der Hülle und die Anordnung der mindestens einen Stützstruktur nach Maßgabe der Geometrie eines zu verpressenden Vorformlings ausgelegt sind, so dass während des Vorpressens zwischen der äußeren Oberfläche der Hülle des Formkörpers und der Innenwand der Kavität im geschlossenen Zustand der Vorpressstation ein im Wesentlichen gleichmäßiger Druck auf den Vorformling über die gesamte Oberfläche der Hülle erzeugbar ist.

20. Vorpressstation nach einem der Ansprüche 15 bis 19, wobei in einem nicht verformten Zustand der Abstand zwischen der Oberfläche der Hülle und der Innenwand der Kavität unterschiedlich groß ist.
